# EUROPÄISCHE PATENTANMELDUNG

(11) **EP 2 479 134 A1**
(43) Veröffentlichungstag der Anmeldung: **25.07.2012**
(21) Anmeldenummer: 11151433.7
(22) Anmeldetag: 19.01.2011
(51) Int. Cl.: B66F 7/22

(54) **Vorrichtung zur Erleichterung der Wartung von Fahrzeugen**

(71) Anmelder: Flughafen Leipzig/Halle GmbH, 04435 Flughafen Leipzig/Halle (DE)
(72) Erfinder: Wenzel, Wolfgang, 04509, Wiedemar (DE); Horner, Frank, 06780, Zörbig / OT Wadendorf (DE)
(74) Vertreter: Kailuweit & Uhlemann Patentanwälte

(57) **Zusammenfassung**

Die Erfindung bezieht sich auf eine Vorrichtung zur Erleichterung der Wartung von Fahrzeugen, insbesondere von Plattform-Anhängerfahrzeugen. Für die Wartung von Fahrzeugen ist es notwendig deren Unterseite zugänglich zu machen um dort befindliche Fahrwerksteile beispielsweise Bremsen, Radlager u. ä. zu überprüfen, zu warten und gegebenenfalls zu reparieren. Hierfür sind Hebebühnen bekannt, die durch anheben, diesen Bereich zugänglich machen. Nachteilig ist die unbequeme und ermüdende Über-Kopf-Position des Mechanikers während der Arbeit unter dem Fahrzeug. Die erfindungsgemäße Wendevorrichtung (1) weist einen Grundrahmen (16) auf, einen damit verbundenen Aufnahmerahmen (19), eine Hebeeinrichtung und eine Dreheinrichtung, wobei die Hebe- und die Dreheinrichtung funktional zwischen dem Grundrahmen und dem Aufnahmerahmen angeordnet ist, so dass ein Anheben und ein Drehen des Aufnahmerahmens gegenüber dem Grundrahmen möglich ist.

## Beschreibung

Die Erfindung bezieht sich auf eine Vorrichtung zur Erleichterung der Wartung von Fahrzeugen, insbesondere von Plattform-Anhängerfahrzeugen zum Containertransport auf Flughäfen, auch als Dollys bezeichnet. Diese Dollys weisen zumeist vorderseitig eine Deichsel mit Drehschemellenkung und rückseitig eine Anhängekupplung zur Bildung von Gliederzügen auf.

Für die Wartung von Fahrzeugen ist es notwendig, deren Unterseite zugänglich zu machen, um dort befindliche Fahrwerksteile beispielsweise Bremsen, Radlager u. ä. zu überprüfen, zu warten und gegebenenfalls zu reparieren. Hierfür sind Hebebühnen bekannt, die durch Anheben, diesen Bereich zugänglich machen. Nachteilig ist die unbequeme und ermüdende Über-Kopf-Position des Mechanikers während der Arbeit unter dem Fahrzeug.

Insbesondere auf Großflughäfen werden eine große Anzahl an Plattform-Anhängerfahrzeugen (Dollys) vorgehalten, so dass deren Wartung einen großen Arbeitsaufwand bedeutet, wodurch ein damit betrauter Mechaniker dauerhaft über Kopf arbeiten müsste.

Um diesem Problem zu begegnen wird beispielsweise in der US 5,775,870 A eine Vorrichtung zur Behandlung des Unterbodens eines Fahrzeuges vorgeschlagen, die das Fahrzeug seitlich neigen und auch vollständig auf die Seite drehen kann. Hierzu werden die Räder einer Seite des Fahrzeuges fest in sogenannten Rad-Kippern eingespannt, um das Fahrzeug anschließend auf der anderen Seite anzuheben. Mittels an den Rad-Kippern zu befestigenden Verlängerungen kann das Fahrzeug in der seitlichen Position stabilisiert werden. Nachteilig sind die in den Rad-Kippern eingespannten Räder nicht demontierbar, was eine Wartung erheblich erschwert oder unmöglich macht. Dadurch muss ein Fahrzeug zur Wartung erst auf die eine und dann auf die andere Seite gekippt werden, was zeit- und arbeitsintensiv ist. Zudem ist die Vorrichtung für Plattform-Anhänger, die häufig breiter als 2m sind, ungeeignet, da der Mechaniker für das Erreichen der im gekippten Zustand oberen Achse eine Leiter o. ä. benötigen würde.

Die Aufgabenstellung der vorliegenden Erfindung besteht darin, eine einfache Vorrichtung vorzuschlagen, die Wartungsarbeiten an Plattform-Anhängerfahrzeugen wesentlich erleichtert.

Erfindungsgemäß wird die Aufgabe gelöst durch eine Wendevorrichtung nach Anspruch 1. Bevorzugte Ausgestaltungen der Vorrichtung sind Gegenstand von Unteransprüchen.

Die erfindungsgemäße Wendevorrichtung für Fahrzeuge, insbesondere für Plattform-Anhänger bzw. Dollys weist einen Grundrahmen auf. Der Grundrahmen liegt auf dem Boden auf oder ist fest im Boden verankert.

In einer bevorzugten Ausführung weist der Grundrahmen untenseitig Räder und ausfahrbare Standfiiße auf. Dadurch ist die Vorrichtung transportabel und kann beispielsweise unter ein zu wendendes Fahrzeug geschoben werden. Durch die Standfüße wird die Vorrichtung stabilisiert und bei Benutzung gegen ungewolltes Wegrollen gesichert. Beispielhaft kann der Grundrahmen aus vier zu einem Rechteck verbundenen Trägern, Rohren oder Profilen gebildet sein, die direkt oder mit Standfüßen und/oder Rädern versehenen auf dem Boden aufliegen.

In einer alternativen Ausgestaltung kann der Grundrahmen nur aus einer Verankerung im Boden, beispielsweise einer Verankerung im Fundament, bestehen. Diese Ausgestaltung der Vorrichtung ist nicht transportabel, dafür jedoch sehr standfest.

Weiterhin hat die Wendevorrichtung einen Aufnahmerahmen. Der Aufnahmerahmen dient zur Aufnahme des zu wendenden Fahrzeuges. In einer bevorzugten Ausführung umgreift der Aufnahmerahmen das zu wendende Fahrzeug formschlüssig. Der Aufnahmerahmen kann aber auch, dies erscheint beispielsweise bei Anhängern mit durchbrochenen Ladeflächen sinnvoll, direkt, z. B. durch Schraub- oder Renkverbindungen mit dem Fahrzeug verbunden werden. So können auch am Fahrzeug Verbindungselemente vorgesehen werden, die eine einfache schnelle und sichere Verbindung mit dem Aufnahmerahmen ermöglichen. Die konkrete Form der Verbindung zwischen Aufnahmerahmen und Fahrzeug ist abhängig von der Form des zu wendenden Fahrzeuges.

In einer weiteren bevorzugten Ausführung weist der Aufnahmerahmen einen teleskopierbaren Greifarm auf. Durch die Teleskopierbarkeit kann der Greiferarm so an das Fahrzeug herangeführt werden, dass dieses auf einer Seite umgriffen wird, wobei das Fahrzeug auch auf der anderen Seite formschlüssig, beispielsweise von einem ortsfesten Greifer, umgriffen wird.

In einer weiteren bevorzugten Ausführungsform hat der Aufnahmerahmen eine Haltevorrichtung für die Lenkdeichsel von zu wendenden Anhängerfahrzeugen. Beispielsweise bei Fahrzeugen mit Drehschemellenkung besteht das Risiko, dass diese beim Wendevorgang aufgrund der Schwerkraft abklappt, was eine hohe Verletzungsgefahr mit sich bringt und noch dazu die Lenkung beschädigen kann. Bevorzugt ist die Haltevorrichtung ein teleskopierbarer Haltearm, der besonders bevorzugt an seinem Ende eine mit der Kupplung der Deichsel korrespondierende Aufnahme zur Verbindung mit der Deichsel hat.

Weiterhin weist die erfindungsgemäße Wendevorrichtung eine Hebeeinrichtung auf. Diese ermöglicht ein Anheben des Aufnahmerahmens. Das Anheben kann dabei durch eine Schwenkbewegung oder eine geradlinige Bewegung nach oben erfolgen.

In einer bevorzugten Ausführungsform umfasst die Hebeeinrichtung mindestens einen am Grundrahmen angelenkten Hebearm. Der Hebearm ist dabei seitlich angelenkt, so dass das Anheben durch eine Schwenkbewegung des Armes erfolgt. Der Hebearm ist dabei besonders bevorzugt als rechtwinklige Struktur ausgeführt, hat also einen senkrechten und einen waagerechten Teil, und hält somit im nicht ausgeschwenkten (angehobenen) Zustand den Aufnahmerahmen weitestgehend waagerecht. Weiterhin bevorzugt umfasst die Hebeeinrichtung einen Hydraulikzylinder, der zwischen dem Grundrahmen und dem Hebearm angeordnet ist. Durch den Hydraulikzylinder kann die Schwenkbewegung des Hebearmes und damit des Aufnahmerahmens bewirkt werden. Durch das Anheben wird eine Drehung des Aufnahmerahmens und damit auch des aufgenommenen Fahrzeuges ermöglicht, ohne dass dabei der Boden bzw. der Grundrahmen berührt wird.

Weiterhin hat die Wendevorrichtung eine Dreheinrichtung. Die Dreheinrichtung dreht den Aufnahmerahmen und damit auch das aufgenommene Fahrzeug. Bevorzugt dreht die Dreheinrichtung den Aufnahmerahmen um ca. 180°.

Prinzipiell erfolgt das Wenden eines Fahrzeuges durch das Aufnehmen des Fahrzeuges im Aufnahmerahmen, anschließendes Anheben mittels der Hebeeinrichtung, darauf folgendes Drehen um 180° und zuletzt durch Absenken mittels der Hebeeinrichtung.

Weiterhin bevorzugt umfasst die Dreheinrichtung einen Drehhebel und ein zwischen dem Hebearm und dem Drehhebel angeordneten Hydraulikzylinder. Der Drehhebel ist dabei so angeordnet, dass die translatorische Bewegung des Hydraulikzylinders in eine Rotationsbewegung des Aufnahmerahmens um die Anlenkung des Aufnahmerahmens am Hebearm umgewandelt wird.

In einer weiterhin bevorzugten Ausgestaltung der Erfindung hat der Aufnahmerahmen mindestens einen Standfuß, der im gewendeten Zustand auf den Boden reicht. Durch diesen Standfuß bzw. diese e Standfüße wird das im Aufnahmerahmen befindliche Fahrzeug im gewendeten und abgesenkten Zustand gegenüber dem Boden stabilisiert, da es ohne die Standfiiße nur über den oder die Hebearme gehalten werden würde. Besonders bevorzugt haben der Standfuß bzw. die Standfiiße an ihrem Ende eine Rolle. Durch die Rolle wird eine flexiblere Abstützung ermöglicht.

Weiterhin bevorzugt weist die Wendevorrichtung eine Anhängvorrichtung auf. Durch die Anhängvorrichtung kann die Wendevorrichtung mit einem Zugfahrzeug verbunden werden, ist somit transportabel und kann auch zu einem havarierten Fahrzeug gebracht werden.

Bevorzugt hat die Wendevorrichtung einen Energiespeicher, beispielsweise einen Akku, so dass auch an Orten ohne Zugang zu einer Energieversorgung die Wendevorrichtung benutzbar ist.

Die für den Betrieb der Hydraulikzylinder notwendigen Pumpen und Steuerelektronik ist bevorzugt im Grundrahmen angeordnet.

**Nachfolgend** wird ein Ausführungsbeispiel der Erfindung anhand von vier Figuren erläutert. Dabei zeigen:
- **Figur 1**: eine Seitenansicht der Wendvorrichtung kurz nach dem Anheben des Dollys,
- **Figur 2**: eine Seitenansicht der Wendevorrichtung nach dem Drehen und vor dem Absetzen des Dollys,
- **Figur 3**: eine Prinzipdarstellung der Kinematik der Vorrichtung beim Drehen und
- **Figur 4**: eine weitere Prinzipdarstellung der Kinematik beim Drehen.

**Figur 1** zeigt eine erfindungsgemäße Wendevorrichtung 1 mit einem angehobenen Dolly 2. Der Dolly hat untenseitig vier mit Zwillingsrädern ausgestattete Achsen 4 und eine vorderseitig angeordnete Anhängekupplung 5. Obenseitig weist der Dolly 2 eine Ladefläche 3 auf.

Die Wendevorrichtung 1 hat einen Grundrahmen 16, an dem untenseitig vier Räder 15 und zwei ausfahrbare Standfiiße 17 befestigt sind. Durch die Räder 15, ist es möglich die Wendevorrichtung 1 seitlich unter den zu wartenden Dolly 2 zu bewegen. Mittels der ausfahrbaren Standfüße 8 wird die Wendevorrichtung 1 in ihrer Position fixiert. Weiterhin hat die Wendevorrichtung 1 einen Aufnahmerahmen 19 mit einem Greifer 6 und einem teleskopierbaren Greifarm 7. Der Aufnahmerahmen 19 weist zudem mittig einen telekopierbaren Haltearm 6 auf, der die Deichsel des Dollys und damit die Drehschemellenkung hält. Dies ist notwendig, da der Drehschemel des Dollys sonst beim Wendevorgang aufgrund der Schwerkraft einlenken würde und so eine große Verletzungsgefahr darstellen würde. Der Aufnahmerahmen 19 wird auf die Ladefläche 3 des Dollys 2 aufgelegt und von dem Greifer 6 und dem teleskopierbaren Greifeinarm 7 formschlüssig umfasst.

**Figur 2** zeigt die Wendevorrichtung 1 mit einem aufgenommenen Dolly 2 im angehobenen und fast vollständig gewendeten Zustand. Der Aufnahmerahmen 19 und der Grundrahmen 16 sind über einen Hebearm, bestehend aus einem senkrechten Teil 20 und einem waagerechten Teil 22, verbunden. Dabei ist der senkrechte Teil des Hebearmes 20 über eine Anlenkung 21 mit dem Grundrahmen 16 und der waagerechte Teil 22 über eine weitere Anlenkung 23 mit dem Aufnahmerahmen 19 verbunden. Über einen Hydraulikzylinder 10 wird zum Anheben der Arm 20, 22 über die Anlenkung 21 des senkrechten Teils 20 ausgeschwenkt. Ein winkelförmiger Drehhebel 11 ist mit dem einen Ende schwenkbar am waagerechten Teil des Hebearmes 22 in einem Drehpunkt 26 befestigt und mit dem anderen Ende in einem Drehpunkt 25 mit einem Zwischenstück 24 und einem Hydraulikzylinder 9 verbunden. Das Zwischenstück 24 ist mit dem anderen Ende am Aufnahmerahmen 19 angelenkt. Das andere Ende des Hydraulikzylinders 9 ist drehbar mit dem waagerechten Teil des Hebearmes 22 verbunden. Die Geometrie von Hydraulikzylinder 9, Drehhebel 11 und Zwischenstück 24 ist dabei so ausgelegt, dass bei Betätigung des Hydraulikzylinders 9 eine Rotation des Aufnahmerahmens 19 9 und damit auch des darin aufgenommenen Dollys 2 bewirkt wird. Weiterhin hat der Aufnahmerahmen 19 zwei Standfiiße 8 mit Rollen 18, auf die der Dolly 2 im gedrehten Zustand, bei dem die Achsen 8 nach oben weisen, aufliegt und die den Dolly 2 im Aufnahmerahmen 19 für die Wartungsarbeiten stabilisieren. Die Hydraulikzylinder 9, 10 werden über Bedienelemente 13 bedient.

Die Wendevorrichtung hat eine am senkrechten Teil des Hebearmes 20 befestigte Anhängerkupplung 5.

Figur 3 zeigt zur Verdeutlichung der Kinematik der Drehvorrichtung eine Prinzipdarstellung der Wendevorrichtung 2 während des Wendens eines Dollys 2 im Aufnahmerahmen 19. Untenseitig hat die Wendeeinrichtung 2 den Grundrahmen 16, an dem der senkrechte Teil des Hebearmes 20 angelenkt ist. An dem senkrechten Teil des Hebearmes 20 ist wiederum der Hydraulikzylinder 9, der die Drehbewegung bewirkt, in einem Drehpunkt 27 angelenkt. Der Drehpunkt 27 ist über ein Befestigungselement 29, das aus dem senkrechten Teil des Hebearmes 20 auf der dem Aufnahmerahmen 19 abgewandten Seite auskragt, befestigt, wodurch die Kinematik verbessert wird. Die Drehung des Aufnahmerahmens 19 bzw. des Dollys 2 erfolgt dabei um den Drehpunkt 23 (der Verbindung vom waagerechten Teil des Hebearmes 22 und dem Aufnahmerahmen 19).

Das andere Ende des Hydraulikzylinders 9 ist in einem Drehpunkt 25 mit dem winkelförmigen Hebel 11 und dem Zwischenstück 24 verbunden. Das andere Ende des winkelförmigen Hebels ist über ein Befestigungselement 20, das aus dem waagerechten Teil des Hebearmes 22 nach oben auskragt, in einem Drehpunkt 26 mit dem waagerechten Teil des Hebearmes 22 verbunden. Der waagerechte Teil des Hebearmes 22 ist über ein, im gewendeten Zustand nach unten auskragendes Befestigungselement 31 mit dem Aufnahmerahmen 19 verbunden. Das Zwischenstück 24 ist über einen Drehpunkt 28 mit dem Aufnahmerahmen 19 verbunden.

**Figur 4** zeigt analog zu Figur 3 eine Prinzipdarstellung der Wendevorrichtung 2 in fast vollständig gewendeten Zustand.

Die Hydraulikpumpe und die zugehörigen Steuerungseinrichtungen, welche in den Figuren nicht näher dargestellt sind, sind im Grundrahmen 16 angeordnet. Die Energieversorgung der Wendevorrichtung 1 erfolgt durch elektrische Energie. Durch die Anhängekupplung 5 ist die Wendevorrichtung 1 transportabel und kann somit in verschiedenen Werkstätten eingesetzt werden. Es besteht auch die Möglichkeit die Wendevorrichtung 1 mit einem Energiespeicher, wie beispielsweise Akkus auszurüsten, wodurch sie bei einem Ausfall eines Dollys 2 am Havarieort autark einsetzbar ist.

### Bezugszeichenliste

- 1: Wendevorrichtung
- 2: Dolly
- 3: Ladefläche
- 4: Achse
- 5: Anhängerkupplung Dolly
- 6: Greifer
- 7: teleskopierbarer Greifarm
- 8: Standfuß
- 9: Hydraulikzylinder Rotation
- 10: Hydraulikzylinder Anheben
- 11: Drehhebel
- 12: teleskopierbarer Haltearm
- 13: Bedienelemente
- 14: Anhängerkupplung Wendeeinrichtung
- 15: Rad
- 16: Grundrahmen
- 17: Standfuß
- 18: Rolle
- 19: Aufnahmerahmen
- 20: senkrechter Teil Hebearm
- 21: Anlenkung Grundrahmen
- 22: waagerechter Teil Hebearm
- 23: Anlenkung Aufnahmerahmen
- 24: Zwischenstück
- 25: Gelenkverbindung Drehhebel 11, Hydraulikzylinder 9 und Zwischenstück 24
- 26: Anlenkung Drehhebel 11 am waagerechten Teil Hebearm 22
- 27: Anlenkung Hydraulikzylinder 9 am senkrechten Teil Hebearm 20
- 28: Anlenkung Zwischenstück 24 am Aufnahmerahmen 19
- 29: Befestigungselement Anlenkung 27
- 30: Befestigungselement Anlenkung 26

## Patentansprüche

1. Wendvorrichtung (1) für Fahrzeuge, insbesondere Plattform-Anhänger bzw. Dollys (2), aufweisend einen Grundrahmen (16), einem mit ihm verbundenen Aufnahmerahmen (19), eine Hebeeinrichtung und eine Dreheinrichtung, wobei die Hebe- und die Dreheinrichtung funktional zwischen dem Grundrahmen (16) und dem Aufnahmerahmen (19) angeordnet ist, so dass ein Anheben und ein Drehen des Aufnahmerahmens gegenüber dem Grundrahmen möglich ist.

2. Wendevorrichtung (1) nach Anspruch 1, **dadurch gekennzeichnet, dass** der Grundrahmen untenseitig Räder (15) und ausfahrbare Standfüße (17) aufweist.

3. Wendevorrichtung (1) nach einem der vorangehenden Ansprüche, **dadurch gekennzeichnet, dass** der Aufnahmerahmen (19) das zu wendende Fahrzeug (2) formschlüssig umgreift.

4. Wendevorrichtung (1) nach einem der vorangehenden Ansprüche, **dadurch gekennzeichnet, dass** der Aufnahmerahmen (19) einen teleskopierbaren Greifarm (7) umfasst.

5. Wendevorrichtung (1) nach einem der vorangehenden Ansprüche, **dadurch gekennzeichnet, dass** der Aufnahmerahmen eine Haltvorrichtung für die Lenkdeichsel des zu wendenden Fahrzeuges (2) umfasst.

6. Wendevorrichtung (1) nach Anspruch 5, **dadurch gekennzeichnet, dass** die Haltevorrichtung für die Lenkdeichsel ein teleskopierbarer Haltearm (12) ist.

7. Wendevorrichtung (1) nach einem der vorangehenden Ansprüche, **dadurch gekennzeichnet, dass** die Hebeeinrichtung mindestens einen am Grundrahmen (16) angelenkten Hebearm (20, 22) umfasst.

8. Wendevorrichtung (1) nach Anspruch 6, **dadurch gekennzeichnet, dass** die Hebeeinrichtung mindestens einen zwischen dem Grundrahmen (16) und dem Hebearm (20,22) angeordneten Hydraulikzylinder (10) umfasst.

9. Wendevorrichtung (1) nach einem der vorangehenden Ansprüche, **dadurch gekennzeichnet, dass** die Dreheinrichtung mindestens einen Drehhebel (11) und mindestens einen zwischen dem Hebearm (20, 22) und dem Drehhebel (11) angeordneten Hydraulikzylinder (9) umfasst.

10. Wendevorrichtung (1) nach einem der vorangehenden Ansprüche, **dadurch gekennzeichnet, dass** der Aufnahmerahmen (19) mindestens einen Standfuß (8) aufweist, der im gewendeten Zustand auf den Boden reicht.

11. Wendevorrichtung (1) nach Anspruch 10, **dadurch gekennzeichnet, dass** mindestens ein Standfuß (8) an seinem Ende eine Rolle (18) aufweist.

12. Wendevorrichtung (1) nach einem der vorangehenden Ansprüche, **dadurch gekennzeichnet, dass** die Wendevorrichtung (1) eine Anhängvorrichtung (14) aufweist.

13. Wendevorrichtung (1) nach einem der vorangehenden Ansprüche, **dadurch gekennzeichnet, dass** die Wendevorrichtung (1) einen Energiespeicher aufweist.
